# EUROPÄISCHE PATENTSCHRIFT

(11) **EP 0 319 465 B1**
(45) Veröffentlichungstag und Bekanntmachung des Hinweises auf die Patenterteilung: **06.11.1991**
(21) Anmeldenummer: 88810770.3
(22) Anmeldetag: 09.11.1988
(51) Int. Cl.: E02D 29/02, E04C 1/39

(54) **Mauerstein-Satz aus Beton zur Erstellung einer Trockenmauer**
Set of concrete wall stones for constructing a day-stacked wall
Assortiment de pierres en béton pour murs pour construire un mur empilé à sec

(30) Priorität: 01.12.1987 DE 3740646
(43) Veröffentlichungstag der Anmeldung: 07.06.1989
(73) Patentinhaber: Ruckstuhl, Willi, 8426 Lufingen (CH)
(72) Erfinder: Ruckstuhl, Willi, 8426 Lufingen (CH)
(74) Vertreter: Feldmann, Paul David

(56) Entgegenhaltungen:
- EP-A- 0 065 199
- EP-A- 0 234 175
- EP-A- 0 282 679
- DE-A- 2 230 055
- DE-A- 3 420 037
- FR-A- 2 376 269
- GB-A- 783 527
- GB-A- 2 068 434
- US-A- 2 033 831
- US-A- 4 448 571

## Beschreibung

Die Erfindung betrifft einen Mauerstein-Satz aus Beton zur Erstellung einer Trockenmauer, bestehend aus an sich bekannten Frontsteinen mit an ihrer Rückseite angeformten ein oder mehreren schwalbenschwanzförmigen Vorsprüngen und gleich grossen schwalbenschwanzförmigen Zwischenräumen und aus an sich bekannten Verbindungssteinen aus zwei mit ihrer Schmalseite aneinander geformten, schwalbenschwanzförmigen Hälften sowie aus Verankerungssteinen.

Es sind verschiedene Steine aus Mauerstein-Sätzen beziehungsweise einzelne Mauersteine bekannt, die in der formlichen Ausgestaltung Aehnlichkeiten oder sogar eine formliche Uebereinstimmung mit einzelnen Steinen des erfindungsgemässen Steinsatzes aufweisen. In ihrer Kombination zu einem Bausatz mit aufeinander abgestimmten Grössenverhältnissen und formlicher Zusammenfügbarkeit ist dies jedoch unbekannt.

Aus der EP-A-0′234′175 ist beispielsweise ein Frontstein gemäss Oberbegriff des Patentanspruches bekannt der mittels rückseitigen schwalbenschwanzförmigen Vorsprüngen und Zwischenräumen mit Hohlsteine verbindbar sind, die frontseitig mit einer schwalbenschwanzförmigen Verbreiterung versehen sind, die in die rückseitige formgleichen Zwischenräumen der Frontsteine einfügbar sind. Die Hohlsteine lassen sich jedoch nur zu einer Säule zusammenfügen, die mit Beton ausgiessbar ist. Die Verbindung eines so erstellten Mauerwerkes erfolgt mit einem Fundament und entsprechender Armierung. Eine Verankerung einer solchen Mauer mit dem dahinterliegenden Erdbereich ist nicht vorgesehen und lässt sich auch mit dem hieraus bekannten Steinsatz nicht realisieren. Eine doppelhäuptige Mauer aus nur Frontsteinen ist zwar nicht beschrieben, jedoch durchaus denkbar. Hingegen lässt sich die Mauerdicke einer doppelhäuptigen Mauer nicht mit Hilfe der Hohlsteine variieren, da dann keine formschlüssige Verbindung möglich ist.

Ein weiterer Hohlstein, der allerdings lediglich schwalbenschwanzförmige Aussparungen an mindestens zwei einander gegenüberliegenden Seiten aufweist, ist aus der FR-A-2′376′269 bekannt. Mittels einem Verbindungsstein in der Form gemäss dem Verbindungsstein der Erfindung lassen sich hiermit Vertikalmauern erstellen, wobei auch wieder in die Hohlräume Armierungen und Beton einbringbar sind. Weder lässt sich mit diesen Steinen in irgendeiner Kombination doppelhäuptige Mauerwerke unterschiedlicher Dicke realisieren und schon gar keine Stützmauer mit Verankerung zum Erdbereich.

Schliesslich ist auch noch aus der GB-A-2′068′434 ein Verbundstein bekannt, der die gleiche Form, wie die Verbindungssteine des erfindungsgemässen Mauersteinsatzes zeigt. Diese Steine lassen sich in der Ebene oder an geneigten Hängen auflegen und dienen zur Erstellung von Flussufern und Böschungen an Bächen.

Beim Aufbau einer Trockenmauer kommt es darauf an, die Mauersteine so zu versetzen, dass eine ein- oder doppelhäuptige Mauer ohne Verbindungsmasse zwischen den Steinen, beispielsweise Mörtel, aufgebaut werden kann. Zum Anlegen von Böschungen ist es wünschbar, eine Trockenmauer im Inneren des eigentlichen Böschungshanges zu verankern, so dass sie zur Sicherung der Böschung dienen kann. Bei doppelhäuptigen Mauerwerken ist es wünschbar, die Mauerdicke von oben nach unten variieren zu können. So lassen sich Trockenmauern mit hoher statischer Festigkeit errichten.

Der vorliegenden Erfindung liegt deshalb die Aufgabe zugrunde, einen Mauerstein-Satz zu schaffen, mit dem in einfacher Weise eine Trockenmauer erstellt werden kann, welche die obgenannten Wünsche erfüllt.

Diese vielfältige Aufgabe löst ein Mauerstein-Satz mit den Merkmalen des Patentanspruches 1. So lassen sich doppelhäuptige Mauern verschiedener Dicke durch direkte Verbindung von Frontstein an Frontstein, oder etwas dicker durch die Zwischenfügung von Verbindungssteinen oder nochmals dicker durch die Zwischenfügung von Verankerungssteinen oder fast beliebiger Dicke durch die Kombination von Verbindungs- und Ankersteinen zwischen den äusseren Frontsteinen bilden.

Für die Bildung von Stützwänden an steilen Böschungen kann man an der Rückseite der Frontsteine nur Verankerungssteine oder auch eine Kombination von Verankerungs- und Verbindungsteinen bis zu einer beliebigen Tiefe zusammengefügt anhängen.

Die Ausgestaltungsformen nach Anspruch 2 ergibt ökologische Mauerwerke die Freiräume für Kleinlebewesen, wie Raupen, Reptilien, Insekten und dergleichen schafft. Der Anspruch 3 zeigt die Möglichkeit von bepflanzbaren Mauerwerken.

Anhand der Zeichnungen soll am Beispiel bevorzugter Ausführungsformen der Mauerstein-Satz gemäss der Erfindung näher erläutert werden.

In den Zeichnungen zeigt:

- Fig. 1: eine Draufsicht auf einen Frontstein der Breite B eines Mauerstein-Satzes gemäss der Erfindung;
- Fig. 2: zeigt einen Frontstein der Breite 1,5 B;
- Fig. 3: zeigt einen Frontstein der Breite 2B;
- Fig. 4: zeigt eine perspektivische, auseinandergezogene Ansicht zweier Frontsteine, eines Verankerungssteines und eines Verbindungssteines;
- Fig. 5: zeigt eine mit Frontsteinen aufgebaute, doppelhäuptige Trockenmauer in Draufsicht;
- Fig. 6: zeigt eine mit Frontsteinen und Verbindungssteinen aufgebaute doppelhäuptige Trockenmauer in Draufsicht;
- Fig. 7: zeigt eine mit Frontsteinen und Verankerungssteinen aufgebaute doppelhäuptige Trockenmauer in Draufsicht;
- Fig. 8: zeigt eine einhäuptige Trockenmauer mit Verankerungssteinen in Draufsicht;
- Fig. 9: zeigt ein Mauerelement aus Frontsteinen mit Hinterbeton;
- Fig. 10: zeigt eine Schnittansicht einer fertig erstellten Mauer als statisch beanspruchte Stützmauer zur Sicherung einer Böschung;
- Fig. 11: zeigt einen Frontstein mit Bepflanzungsbehältnis in Perspektive von vorne;
- Fig. 12: zeigt einen Frontstein mit Bepflanzungsbehältnis in Perspektive von hinten;
- Fig. 13: zeigt eine gesicherte Böschung mit einer Trockenmauer aus bepflanzbaren Frontsteinen im Schnitt.

Wie aus Figur 1 ersichtlich ist, besteht der Frontstein 1 des Mauerstein-Satzes gemäss der Erfindung aus einem vorderen Sicht-Steinbereich 9 mit natursteinstrukturierter Front 4 der Breite B, an den sich nach hinten ein Steinbereich 10 mit einer glatten, ebenen Oberfläche anschliesst. Der Steinbereich 10 weist an der Rückseite mindestens einen schwalbenschwanzförmigen Vorsprung 5 auf zur Verankerung des Frontsteines in zusätzlichen Verankerungssteinen oder in entsprechenden, korrespondierenden Mauersteinen. An beiden Seitenflächen des Steinbereiches 10 sind rechteckförmige Aussparungen 16 vorhanden. Diese äusseren Aussparungen 16 an den Seiten des Frontsteines schaffen zusammen mit den Nachbarsteinen Hohlräume, die in der fertig erstellten Mauer allerlei Kleingetier Unterschlupf bieten.

Ein zweiter Frontstein des Mauerstein-Satzes weist wie in Figur 2 gezeigt die 1,5-fache Breite B des Grundsteines auf und dessen schwalbenschwanzförmiger Vorsprung 5′ ist um 50% verbreitert und asymmetrisch angeordnet. Dadurch ist es möglich, den Aufbau des Steinverbandes flexibler zu gestalten.

Die Figur 3 zeigt einen Mauerstein mit der doppelten Breite 2B. Symmetrisch sind an der Rückseite zwei schwalbenschwanzförmige Vorsprünge 5 vorgesehen, die einen schwalbenschwanzförmigen Zwischenraum 17 bilden.

Figur 4 zeigt alle drei Typen Steine des erfindungsgemässen Mauerstein-Satzes in einer perspektivischen, auseinandergezogenen Ansicht. Oben sind zwei Frontsteine 1 dargestellt. Typisch sind an diesen Frontsteinen 1 die natursteinähnlich strukturierten Sicht-Steinbereiche 9, mit deren Front 4 an welche Steinbereiche 9 sich mit etwas angehobener Oberfläche die Steinbereiche 10 anschliessen. Weiter sind die Aussparungen 16 seitlich an den Steinbereichen 10 erkennbar. Zur Verankerung dieser Frontsteine 1 und damit zur Sicherung einer Böschung mittels aus ihnen aufgebauten Trockenmauer sind an den Rückseiten die schwalbenschwanzförmigen Vorsprünge 5 angeformt. Unter den beiden Frontsteinen 1 ist ein Verankerungsstein 2 gezeigt. Dieser ist im wesentlichen aus einem rechteckförmigen Quader 6 aufgebaut, wobei an den beiden Längsseiten des Quaders 6 schwalbenschwanzförmige Vorsprünge 7 angeformt sind, die mit den Lücken zwischen jenen 5 an den Frontsteinen 1 korrespondieren. Der gezeigte Verankerungsstein 2 weist die halbe Höhe eines Frontsteines 1 auf. Dieses gilt auch für den darunter gezeigten Verbindungsstein 3. Dieser ist aus zwei schwalbenschwanzförmigen Hälften 8 aufgebaut, die identisch dimensioniert sind wie die Vorsprünge 5, 7 an den Front- 1 und Verankerungssteinen 2.

Es ist für den Fachmann klar, daß die Steine des Mauerstein-Satzes auch in anderen Kombinationen als die durch Anspruch 1 festgelegte möglich sind, wie dies die Figuren 5 bis 8 zeigen.

In Figur 5, die eine Draufsicht auf eine doppelhäuptige Trockenmauer mit Frontsteinen gemäss der Erfindung darstellt, sind mehrere erfindungsgemässe Frontsteine 1 gegenseitig mit ihren schwalbenschwanzförmigen Vorsprüngen 5 ineinander verzahnt dargestellt. Die schwalbenschwanzförmigen Vorsprünge 5 an der Rückseite der Frontsteine 1 ermöglichen so eine saubere, kraftschlüssige Verbindung der einander gegenüberliegenden Frontsteine 1, auch wenn diese untereinander etwas distanziert sind, das heisst fugenbildend angeordnet sind. Diese Art von Mauer ergibt die geringste Bautiefe, die ja der Mauerstärke entspricht. Der Abschluss kann durch ein spezielles Abschlusselement 18 erfolgen, das zusätzlich als Abdeckelement für eine horizontale Mauerkante eingesetzt werden kann.

In Figur 6 sind in die schwalbenschwanzförmigen Zwischenräume Verbindungssteine 3 eingesetzt, wodurch die Mauerstärke leicht vergrössert wird.

In Figur 7 schliesslich sind in die schwalbenschwanzförmigen Zwischenräume Verankerungssteine 2 eingesetzt. Die Mauerstärke ist damit noch etwas grösser. Selbstverständlich können auch Verankerungs- 2 und Verbindungssteine 3 kombiniert eingesetzt werden, auch mehrere Reihen davon. Damit kann die Mauerstärke beliebig variiert werden.

Die Aussparungen an den Stossseiten der Steine 1 ermöglichen, dass sich allerlei Kleingetier in der Mauer verkriechen kann.

Die Figur 8 zeigt das Prinzip einer möglichen Verankerung einer einhäuptigen Mauer in einem Hang, wobei die schwalbenschwanzförmigen Vorsprünge und die Front- 1 und Verankerungssteine 2 distanziert, das heisst fugenbildend, angeordnet sind.

Die Aussparungen, in welche die schwalbenschwanzförmigen Vorsprünge 5 eingreifen, sind ebenso wichtig wie die Vorsprünge selbst. Die Grundrissfläche eines schwalbenschwanzförmigen Vorsprunges 5 entspricht exakt derjenigen des Zwischenraumes 17, der entsteht, wenn zwei Steine satt gestossen verlegt sind.

Erst wenn eine Fuge entstanden ist zwischen den Verankerungssteinen 2, beziehungsweise den Verbindungssteinen 3, entsteht auch eine Stossfuge zwischen den Frontsteinen 1. Es ist noch zu erwähnen, dass beim Stein mit der Breite 1,5 B die Breite des schwalbenschwanzförmigen Vorsprunges 3′ dem grösseren Abstand angepasst ist. Im Normalfall beträgt der Abstand der schwalbenschwanzförmigen Vorsprünge 1/2 B vom Steinrand.

In Figur 9 ist eine Ausführungsmöglichkeit eines vorfabrizierten Mauerelementes dargestellt, bei dem die Mauersteine werksseitig von hinten mit einer Hinterbetonschicht 19 ausgefüllt sind und dadurch zusammengehalten werden.

Figur 10 zeigt eine Seitenansicht einer mit dem Mauerstein-Satz gemäss der Erfindung aufgebauten Mauer im Schnitt. Dabei ist ersichtlich, dass zur Verankerung im Erdreich in sechs verschiedenen Ebenen Verankerungs- 2 und Verbindungssteine 3 zur festen Verankerung der Mauer im Erdreich verlegt sind. Der Abschluss kann durch ein Abdeckelement 20 erfolgen, das zusätzlich als Abschlusselement 18 gemäss Figur 5 eingesetzt werden kann.

Die Tiefe dieser statisch beanspruchten Mauer kann den rechnerischen Erfordernissen durch Verwendung mehrerer Verankerungs- 2 und Verbindungssteine 3 hintereinander als Ankersteine angepasst werden.

Ein besonders attraktiver Frontstein eines erfindungsgemässen Mauerstein-Satzes ist in Figur 11 perspektivisch von vorne dargestellt. Dessen Sichtsteinbereich 11 ist gegen seine Front hin ganz leicht gepfeilt. Aber nicht nur die Frontseite ist leicht pfeilförmig, sondern auch deren gegenüber dem Steinbereich 12 leicht abgesetzte Rückseite 21 ist in umgekehrter Richtung ganz leicht gepfeilt. Diese Pfeilungen bringen in konstruktiver wie auch in ästhetischer Hinsicht Vorteile. Zum einen können derartig geformte Steine jeweils um eine halbe Steinbreite versetzt zueinander aufeinandergelegt werden, wobei jeweils die Frontseite des oberen Steines an der Rückseite 21 des Steinbereiches 11 des unteren Steines einen Anschlag findet. Bei geradliniger Verlegung der Mauer liegen die Steine flächenhaft satt aneinander an. Wird mit der Mauer eine Kurve beschrieben, so wird zumindest ein linienhaftes Aneinanderliegen gewährleistet, gleichgültig, ob die Mauerfront konvex oder konkav gekrümmt ist. Dieses ist der konstruktive Vorteil. In ästhetischer Hinsicht ist zu bemerken, dass durch die Pfeilung der ohnehin schon strukturierten Frontseite des Mauersteins die Front der fertigen Mauer weiter optisch aufgelockert wird, weil doch verschiedene Front-Hauptflächenrichtungen geschaffen sind. Besonders bei gekrümmten Mauerfronten trägt diese Pfeilung zu einem natürlichen Erscheinungsbild bei, weil keine zu augenfällige Regelmässigkeit vorhanden ist. Als Besonderheit weist der hier gezeigte Mauerstein ausserdem ein Behältnis zum Bepflanzen beziehungsweise Begrünen der fertig erstellten Mauer auf. Der Mauerstein hat nämlich eine durchgehende Ausnehmung, sodass er im wesentlichen einen kastenförmigen Rahmen 15 bildet.

Wie Figur 12 zeigt, ist im Anschluss an den Steinbereich 11 im Kasten 15 eine gerundete Bodenkante 13 gebildet. Diese läuft in eine Zunge 14 aus, jenseits welcher die Ausnehmung dann durchgehend ist. Weiter ist der Rahmen 15 im Sichtsteinbereich 11 leicht ausgebuchtet. Wenn nun solche Mauersteine um jeweils ihre halbe Breite versetzt aufeinandergeschichtet werden, so entstehen zwischen zwei Steinreihen Oeffnungen, aus welchen in die Behältnisse eingesetzte Pflanzen herauswachsen können, um später gegebenenfalls die Mauerfront vollständig zu verdecken.

In Figur 13 ist eine derart erstellte Böschungsmauer in einem Schnitt dargestellt. Jedes gebildete Behältnis wird mit Erdreich aufgefüllt, wie das hier an einem Beispiel gezeigt ist. Die Zunge 14 sorgt dafür, dass das Erdreich im vorderen Bereich des Behältnisses nicht nach unten herausrutscht. Der gezeigt Frontstein weist im übrigen an seiner Rückseite ebenfalls schwalbenschwanzförmige Vorsprünge 5 auf und seitlich sind wiederum Ausnehmungen 16 vorhanden. Die ganze Böschungsmauer ist mittels Verankerungs- 2 und Verbindungssteinen 3 im Hang selbst gesichert. Der vorliegende Mauerstein-Satz gestattet das mörtellose Erstellen von ein- oder doppelhäuptigen Trockenmauern verschiedener Tiefe. Das Verankerungssystem eignet sich besonders zum Zurückbinden einer Böschungsmauer, wodurch die Böschung selbst optimal gesichert wird. In der Ausführung mit einem Behältnis für Bepflanzungen eignet sich der erfindungsgemässe Mauerstein-Satz ausserdem bestens zum Anlegen von geraden, konvex oder konkav gekrümmten Böschungsmauern.

## Patentansprüche

1. Mauerstein-Satz aus Beton zur Erstellung einer Trockenmauer, mit Frontsteinen (1), Verankerungs- (2) und Verbindungssteinen (3), wobei jeder Frontstein (1) mit einer strukturierten Frontseite (4) versehen ist und auf seiner Rückseite mindestens einen im Grundriss gesehen schwalbenschwanzförmigen Vorsprung (5) aufweist, jeder Verankerungsstein (2) im Grundriss ein Rechteck (6) mit an jeder Längsseite angeformtem schwalbenschwanzförmigen Vorsprung (7) ist, und jeder Verbindungsstein (3) aus zwei mit ihrer Schmalseite aneinandergeformten, schwalbenschwanzförmigen Hälften (8) besteht, wobei die schwalbenschwanzförmigen Vorsprünge (5, 7, 8) aller Steine (1, 2, 3) gleicher Dimension sind.

2. Mauerstein-Satz nach Anspruch 1, dadurch gekennzeichnet, dass der Frontstein (1) einen vorderen, natursteinstrukturierten Sicht-Steinbereich (9) aufweist, an den sich nach hinten ein Steinbereich (10) mit gegenüber der Oberseite des Sicht-Steinbereiches (9) leicht nach oben versetzter, ebener Oberfläche anschliesst, dessen beide Seitenflächen rechteckförmige Aussparungen (16) aufweisen.

3. Mauerstein-Satz nach Anspruch 1, dadurch gekennzeichnet, dass der Steinbereich (12) des Frontsteines (1) eine gegenüber dem Sicht-Steinbereich (11) nach unten versetzte Oberfläche aufweist und von oben her ausgenommen ist, derart, dass ein Kasten (15) gebildet ist, wobei die Ausnehmung im Anschluss an den Sicht-Steinbereich (11) durch eine gerundete Bodenkante (13) begrenzt ist, welche in eine Zunge (14) ausläuft und die Ausnehmung im Anschluss an die Zunge (14) durchgehend ist.

4. Mauerstein-Satz nach den Ansprüchen 1 oder 2, dadurch gekennzeichnet, dass der Frontstein (1) in drei verschiedenen Breiten vorhanden ist, wobei ein erster Frontstein der Breite (B) den Grundstein bildet, dass ein zweiter Frontstein das 1,5-fache der Breite (B) des Grundsteines aufweist, und dessen ebenfalls um das 1,5-fache verbreiteter schwalbenschwanzförmiger Vorsprung (5′) asymmetrisch nach einer Seite versetzt ist, ferner dass der dritte Frontstein die doppelte Breite (B) des Grundsteines aufweist, so dass er im wesentlichen aus zwei aneinandergeformten Grundsteinen besteht.

5. Mauerstein-Satz nach Anspruch 1, 2, 3 oder 4, dadurch gekennzeichnet, dass der Verankerungsstein (2) aus einem rechteckförmigen Quader (6) besteht, an dessen Längsseiten je ein in die Zwischenräume zwischen den schwalbenschwanzförmigen Vorsprüngen der Mauersteine passender, schwalbenschwanzförmiger Vorsprung (7) angeordnet ist, wobei die Länge des Quaders der Breite des schmälsten Frontsteines entspricht.

## Claims

1. A set of concrete bricks for constructing a dry wall, having frontal bricks (1), anchoring (2) and connecting bricks (3), each frontal brick (1) being provided with a textured front side (4) and having, on its rear side, at least one projection (5) which is dovetail-shaped when viewed in plan, each anchoring brick (2) being, in plan view, a rectangle (6) with a dovetail-shaped projection (7) moulded on each long side, and each connecting brick (3) being composed of two dovetail-shaped halves (8) moulded together at their narrow side, the dovetail-shaped projections (5, 7, 8) of all bricks (1, 2, 3) having the same dimensions.

2. A set of bricks in accordance with Claim 1, characterized in that the frontal brick (1) has a front, visible, brick area (9) which has the texture of stone and adjacent to which there is, towards the rear, a brick area (10) with a plane upper surface displaced upwards to a slight extent in relation to the upper side of the visible, brick area (9), both lateral surfaces of this brick area (10) having rectangular recesses (16).

3. A set of bricks in accordance with Claim 1, characterized in that the upper surface of the brick area (12) of the frontal brick (1) is displaced downwards in relation to the visible, brick area (11) and the brick area (12) is recessed from above in such a manner that a box (15) is formed, adjacent to the visible, brick area (11) the recess being bounded by a rounded base-edge (13) which turns into a tongue (14), and the recess being through-going adjacent to the tongue (14).

4. A set of bricks in accordance with Claims 1 or 2, characterized in that the frontal brick (1) is available in three different widths, a first frontal brick of width (B) forming the basic brick, in that a second frontal brick is 1.5 times the width (B) of the basic brick and its dovetail-shaped projection (5′), which is likewise 1.5 times wider, is asymmetrically displaced to one side, furthermore in that the third frontal brick is twice the width (B) of the basic brick so that it is essentially composed of two basic bricks moulded together.

5. A set of bricks in accordance with Claim 1, 2, 3 or 4, characterized in that the anchoring brick (2) is composed of a rectangular parallelepiped (6), a projection (7) being arranged on each of the long sides of the latter and these projections (7) fitting into the gaps between the dovetail-shaped projections of the bricks, the length of the parallelepiped corresponding to the width of the narrowest frontal brick.

## Revendications

1. Module en pierres à bâtir en béton, destiné à l'édification d'un mur en pierres sèches, comportant des pierres de façade (1), des pierres d'ancrage (2) et des pierres de liaison (3), chaque pierre de façade (1) étant munie d'une face frontale structurée (4) et présentant, vue en projection horizontale, sur sa face arrière, au moins une projection en forme de queue d'aronde (5), chaque pierre d'ancrage (2), en projection horizontale, étant un rectangle (6) comportant sur chaque grand côté une projection (7) moulée en queue d'aronde, et chaque pierre de liaison (3) étant constituée de deux moitiés (8) en queue d'aronde et moulées l'une contre l'autre par leurs côtés étroits, lesdites projections en queue d'aronde (5, 7, 8) de toutes les pierres (1, 2, 3) étant de même dimension.

2. Module en pierres à bâtir en béton selon la revendication 1, caractérisé en ce que la pierre de façade (1) présente une zone antérieure apparente (9), structurée pour présenter l'aspect d'une pierre naturelle, à laquelle fait suite vers l'arrière une zone (10) à surface plane légèrement décalée vers le haut par rapport à la face supérieure de la zone apparente (9), les deux faces latérales de la zone (10) présentant des évidements (16) de forme rectangulaire.

3. Module en pierres à bâtir en béton selon la revendication 1, caractérisé en ce que la zone (12) de la pierre de façade (1) présente une face décalée vers le bas par rapport à la zone apparente (11) et est creusée par le haut de manière à former un caisson (15), cet évidement étant limité au voisinage de la zone apparente (11) par une arête (13) moulée au fond et arrondie, qui se termine en formant une languette (14), l'évidement devenant passant dans la partie faisant suite à la languette (14).

4. Module en pierres à bâtir en béton selon la revendication 1 ou 2, caractérisé en ce que la pierre de façade (1) existe en trois largeurs différentes, une première pierre de façade de largeur (B) formant la pierre de base, une deuxième pierre de façade présentant une largeur égale à 1,5 fois la largeur (B) de la pierre de base et dont la projection (5′) en queue d'aronde, élargie également de 1,5 fois, est décalée vers un côté de manière asymétrique, tandis que la troisième pierre de façade présente une largeur égale au double de la largeur (B) de la pierre de base, de telle sorte que cette troisième pierre de façade est constituée sensiblement de deux pierres de base moulées l'une contre l'autre.

5. Module en pierres à bâtir en béton selon les revendications 1, 2, 3 ou 4, caractérisé en ce que la pierre d'ancrage (2) est constituée d'un parallélépipède rectangle (6) sur les grands côtés duquel est disposée une projection (7) en queue d'aronde s'ajustant dans les espaces intermédiaires entre les projections en queue d'aronde des pierres à bâtir, la longueur de ce parallélépipède rectangle correspondant à la largeur de la pierre de façade la plus étroite.
